# EUROPÄISCHE PATENTSCHRIFT

(11) **EP 1 008 277 B1**
(45) Veröffentlichungstag und Bekanntmachung des Hinweises auf die Patenterteilung: **01.08.2001**
(21) Anmeldenummer: 98928096.1
(22) Anmeldetag: 27.03.1998
(51) Int. Cl.: H04R 3/00

(54) **SCHALLAUFNAHMEEINRICHTUNG, INSBESONDERE FÜR EINE SPRECHSTELLE**
SOUND PICKUP DEVICE, SPECIALLY FOR A VOICE STATION
DISPOSITIF CAPTEUR ACOUSTIQUE, NOTAMMENT POUR UN APPAREIL D'AMPLIFICATION VOCALE

(30) Priorität: 10.04.1997 DE 19714748
(43) Veröffentlichungstag der Anmeldung: 14.06.2000
(73) Patentinhaber: Interkom Electronic Kock & Mreches Gmbh, 30900 Wedemark (DE)
(72) Erfinder: KOCK, Gerhard, D-30900 Wedemark (DE)
(74) Vertreter: Körner, Peter
(86) Internationale Anmeldenummer: DE9800912
(87) Internationale Veröffentlichungsnummer: WO9846043

(56) Entgegenhaltungen:
- EP-A- 0 692 923
- WO-A-94/26075
- BE-A- 664 110
- DE-C- 3 923 740
- FR-A- 2 517 157
- US-A- 4 485 484
- PATENT ABSTRACTS OF JAPAN vol. 10, no. 278 (P-499), 20. September 1986 & JP 61 099880 A (TERU HAYASHI), 17. Mai 1986

## Beschreibung

Die Erfindung betrifft eine Schallaufnahmeeinrichtung, insbesondere für eine Sprechstelle nach dem Oberbegriff des Anspruchs 1.

Schallaufnahmeeinrichtungen sind als einzelne Mikrofone bekannt, die mit oder ohne Richtcharakteristiken verfügbar sind. Werden Schallaufnahmeeinrichtungen im Zusammenhang mit Sprechstellen für Konferenzanlagen oder Rednerpulten benutzt, so ist eine hohe Rückkopplungssicherheit, eine gute Entkopplung von Umgebungsgeräuschen und eine weitgehende Unabhängigkeit des Signalpegels von wechselnden Sprechrichtungen und - positionen erwünscht.

Mikrofone ohne Richtcharakteristik lassen zwar an sich wechselnden Sprechrichtungen und -positionen zu, sie bieten aber nur eine geringe Rückkopplungssicherheit und eine schlechte Entkopplung von Umgebungsgeräuschen. Um diesen Nachteil auszugleichen, müßte ein kleiner Verstärkungsfaktor gewählt und gleichzeitig ein sehr kleiner Sprechabstand eingehalten werden, damit der Schallpegel des Sprechers am Mikrofon ausreichend groß ist, um Umgebungsgeräusche zu verdecken. Änderungen der Sprechrichtungen und -positionen bewirken dann aber vergleichsweise größere Abstandsänderungen und damit auch Schallpegelschwankungen, als wenn generell ein großer Sprechabstand eingehalten werden kann. Darüberhinaus treten unangenehme Popp-Geräusche auf, die bei Explosivlauten durch Luftströmung verursacht werden. Umgekehrt bieten Mikrofone mit Richtcharakteristik eine hohe Rückkopplungssicherheit und eine gute Entkopplung von Umgebungsgeräuschen außerhalb ihres Schallaufnahmewinkels. Durch den beschränkten Schallaufnahmewinkel ergeben sich aber Schallpegelschwankungen bei Änderungen der Sprechrichtung und -position. Somit sind Schallpegelschwankungen bei Änderungen der Sprechrichtung und -position letztlich bei beiden Arten von Mikrofonen vorhanden.

Aus der EP-A-0 692 923 ist ein selektives Tonaufnahmesystem für eine hallige und lärmerfüllte Umgebung bekannt. Das System umfaßt eine Vielzahl von elektroakustischen Wandlern zur Selektion gleichphasiger Nutzsignale aus einer Nutzzone von ungleichphasigen Signalen aus anderen Bereichen. Die Wandler sind auf einem Träger aus einer konkaven zylindrischen Oberfläche symmetrisch angeordnet, zur Nutzzone orientiert und in Gruppen aufgeteilt. Die Signale der einzelnen Wandler werden nach einer Pegelanpassung zunächst gruppenweisen Additionsstellen zugeführt, dann frequenzselektiv gefiltert und anschließend die gefilterten Signale unterschiedlicher Gruppen aufsummiert. Dabei werden hochfrequente Signalanteile ausschließlich von nahe dem Zentrum des Trägers angeordneten Wandlern entnommen, während mittel- und niederfrequente Signalanteile auch von weiter außerhalb des Zentrums des Trägers angeordneten Wandlern entnommen werden.

Ferner ist aus der WO 94 26075 eine Vorrichtung zur akustischen Ortung eines Sprechers bekannt. Dazu sind eine Mehrzahl Mikrofone in einem vorgegebenen Abstand zueinander angeordnet und ihre Signallaufzeiten werden ausgewertet und verglichen. Die Vorrichtung kann motorisch auf den Sprecher gerichtet werden.

Der Erfindung liegt die Aufgabe zugrunde, eine Schallaufnahmeeinrichtung, insbesondere für Sprechstellen dahingehend zu verbessern, daß sowohl eine hohe Rückkopplungssicherheit und eine gute Entkopplung von Umgebungsgeräuschen als auch eine weitgehende Unabhängigkeit des Signalpegels von wechselnden Schallrichtungen und -positionen sowie eine Sicherheit gegen POP-Geräusche erzielt wird.

Diese Aufgabe wird bei einer Schallaufnahmeeinrichtung, insbesondere für Sprechstellen, nach dem Oberbegriff des Anspruchs 1 durch die im Kennzeichen dieses Anspruchs angegebenen Merkmale gelöst.

Weiterbildungen und vorteilhafte Ausgestaltungen der Erfindung ergeben sich aus den Unteransprüchen.

Bei der erfindungsgemäßen Schallaufnahmeeinrichtung wird der von einer Schallquelle ausgesandte Schall von wenigstens zwei Schallaufnehmern gleichzeitig aufgenommen. Durch Kombination der empfangenen Signale aller Schallaufnehmer gelingt es, den Schall auch bei Änderung der Ausbreitungsrichtung oder Position der Schallquelle mit einem gleichmäßigeren Pegel aufzunehmen, als dies mit nur einem einzigen Schallaufnehmer möglich wäre.

Gleichzeitig führt die Addition der Amplituden der einzelnen Ausgangssignale der Schallaufnehmer insgesamt zu einer Pegelanhebung von Schallsignalen, die ihren Ursprung im Bezugspunkt haben, aber gleichfalls zu einer Pegelabsenkung von Umgebungssignalen. Aufgrund der Ausrichtung auf den Bezugspunkt sind nämlich die Nutzsignale der Schallaufnehmer korreliert, Störsignale und ihre Geräuschspannungen jedoch nicht korreliert. Dadurch verbessert sich der Geräuschspannungsabstand des addierten Signals mit jeder Verdoppelung der Anzahl der Schallaufnehmer um 3 dB. Durch entsprechende Wahl der Anzahl und Anordnung der Schallaufnehmer können Lage und Größe der Zone der günstigsten Schallaufnahme sowie der Geräuschspannungsabstand gewählt werden. Dadurch ergibt sich eine Richtwirkung der gesamten Schallaufnahmeeinrichtung auch dann, wenn die einzelnen Schallaufnehmer selbst keine Richtcharakteristik aufweisen.

Die Richtwirkung der gesamten Schallaufnahmeeinrichtung unterscheidet sich vorteilhaft von der Richtwirkung üblicher Richtmikrofone, denn die Richtwirkung divergiert nicht vom Schallaufnehmer zur Schallquelle, sondern sie konvergiert im Bezugspunkt, ähnlich dem Fokus eines Hohlspiegels. Dadurch wird auch die gewünschte Rückkopplungssicherheit und Entkopplung von Umgebungsgeräuschen erreicht und gegenüber einer eventuellen Richtwirkung einzelner Schallaufnehmer nochmals verbessert. Zugleich wird ein größerer Abstand zwischen Schallquelle und Schallaufnehmern möglich, was Popp-Geräusche verhindert, die bei Explosivlauten durch Luftströmung entstehen können. Außerdem besteht die Möglichkeit, die Schallaufnahmeeinrichtung in einem kompakten Gehäuse in vergrößertem Abstand vom Sprecher unterzubringen, so daß die freie Sicht nach vorn nicht behindert wird.

Auch Veränderungen der Position der Schallquelle werden innerhalb eines begrenzten Bereichs um den Bezugspunkt herum ausgeglichen. Damit ist das bisher gefürchtete Lautstärkeschwankungsproblem durch Bewegungen des Sprechers stark verringert.

Im einfachsten Fall weisen die Schallaufnehmer einen einheitlichen Abstand von der Bezugsposition auf und sind auf einem Kreis- oder Kugelabschnitt angeordnet, dessen Mittelpunkt durch die Bezugsposition gebildet ist.

Dadurch ergeben sich zwangsläufig einheitliche Laufzeiten zwischen der Bezugsposition und den Schallaufnehmern. Somit können die Signale der Schallaufnehmer unmittelbar addiert werden.

Bei unterschiedlichem Abstand können zwischen der Bezugsposition und den Schallaufnehmern diesen Laufzeitglieder zugeordnet sein.

Unterschiedliche Abstände können aus konstruktiven oder gestalterischen Gesichtspunkten erforderlich sein. Um dennoch einheitliche Laufzeiten zu erhalten, lassen sich die unterschiedlichen akustischen Laufzeiten durch Laufzeitglieder ausgleichen, so daß kürzere Laufzeiten von Schallaufnehmern, die näher an der Bezugsposition angeordnet sind, künstlich verlängert werden.

Bei Einsatz von Laufzeitgliedern können einzelnen oder allen Schallaufnehmern zusätzlich Übertragungsglieder zugeordnet sein, deren Übertragungsmaß auf einheitliche Signalpegel aller Schallaufnehmer einstellbar ist.

Da bei kürzerem Abstand der Schallpegel höher ist als bei längerem Abstand, wird dieser Effekt durch die Übertragungsglieder wieder ausgeglichen und so in Verbindung mit den Laufzeitgliedern der gewünschte größere Abstand genau simuliert. Der Begriff Übertragungsmaß schließt Verstärkung, Dämpfung und unveränderte Amplitude des Signals ein.

Ferner können die Schallaufnehmer Richtcharakteristiken aufweisen und so ausgerichtet sein, daß die Achsen ihrer Hauptempfangsrichtungen jeweils auf die Bezugsposition weisen.

Hierdurch läßt sich die Rückkopplungssicherheit und Entkopplung von Umgebungsgeräuschen nochmals verbessern. Der eingeschränkte Schallaufnahmewinkel der einzelnen Schallaufnehmer wirkt sich dabei nicht nachteilig aus, da ja mehrere Schallaufnehmer vorhanden sind, deren Schallaufnahmewinkel sich überlappen und so innerhalb des Aufnahmebereiches der Schallaufnahmeeinrichtung für eine gleichmäßige Schallempfindlichkeit sorgen.

Vorzugsweise sind die Schallaufnehmer unmittelbar als akustisch-elektrische Wandler ausgebildet.

Mechanisch-konstruktiv ist diese Ausführung besonders einfach realisierbar. Außerdem lassen sich elektrische Signale ohne Qualitätsverluste leichter weiter bearbeiten, insbesondere filtern, verzögern, verstärken oder dämpfen.

Alternativ können die Schallaufnehmer als Einlässe akustischer Wellenleiter ausgebildet sein, die zu einem oder mehreren gemeinsamen akustisch-elektrischen Wandlern führen.

Diese Alternative bietet die Möglichkeit, Laufzeiten und Dämpfungen auch akustisch zu realisieren, so daß als Ausgleich dafür die anschließende elektronische Schaltung einfacher ausgebildet werden kann.

Weiterhin kann eine optische Markierung für die Sollposition der Schallquelle vorgesehen sein.

Diese Maßnahme erleichtert Sprechern, ihre optimalen Sprechpositionen zu finden und beizubehalten.

Die optische Markierung ist zweckmäßig durch wenigstens zwei Lichtquellen gebildet, die jeweils von der Schallaufnahmeeinrichtung aus in Richtung der Sollposition der Schallquelle jeweils nur im Raumwinkel der günstigsten Schallaufnahme ein charakteristisches Licht abstrahlen.

Durch diese Maßnahme werden dem Sprecher automatisch Abweichungen von der optimalen Sprechposition signalisiert, so daß er seine Position jederzeit korrigieren kann.

Eine Weiterbildung sieht vor, daß die Anordnung der Schallaufnehmer und/oder ihre Hauptempfangsrichtung und/oder die Laufzeit der Laufzeitglieder an eine Änderung der Istposition der Schallquelle derart anpaßbar ist, daß die Bezugsposition der Schallaufnahmeeinrichtung der Istposition der Schallquelle nachführbar ist.

Diese Maßnahme ermöglicht es, ohne Einbuße der Rückkopplungssicherheit und Entkopplung von Umgebungsgeräuschen dem Sprecher mehr Bewegungsfreiheit zu schaffen und weniger auf einestatisch beschränkte Sprechposition zu achten. Außerdem kann so auch eine Anpassung an Sprecher unterschiedlicher Körpergröße erfolgen.

Dabei kann die Anordnung der Schallaufnehmer einzeln oder in Gruppen verschiebbar und/oder verschwenkbar sein und ein Antrieb zum Verschieben und/oder Verschwenken kann manuell oder durch automatische Positionserkennung der Schallquelle steuerbar sein.

Auch die Laufzeit der Laufzeitglieder kann manuell oder durch automatische Positionserkennung der Schallquelle steuerbar sein. Die Änderung der Laufzeit ist auch in Kombination mit einer Änderung der Anordnung der Schallaufnehmer und/oder deren Hauptempfangsrichtung möglich.

Geeignete Verfahren zur Positionserkennung können auf dem Empfang von Wärmestrahlung des Gesichts des Sprechers, Radar, Ultraschall oder Videobildverarbeitung beruhen.

Gemäß einer Weiterbildung ist die Aktivität und/oder die Position der Schallquelle durch einen Korrelator ermittelbar, dem die Signale der Schallaufnehmer zugeführt sind. Alternativ ist die Position der Schallquelle durch Messung der Zeitdifferenz der Nulldurchgänge der Signale unterschiedlicher Schallaufnehmer ermittelbar.

Der Korrelator kann Aktivität durch das Kriterium zeitlich gleichzeitig oder weitgehend gleichzeitig eintreffender Signale an den Schallaufnehmern feststellen. Dieses Kriterium deutet darauf hin, daß sich eine Schallquelle in der Bezugsposition oder nahe der Bezugsposition befindet. Das Erkennen von Aktivität läßt sich beispielsweise dazu nutzen, die Schallaufnahmeeinrichtung auf eine Lautsprecheranlage durchzuschalten.

Weiterhin kann der Korrelator die Position der Schallquelle durch Auswertung der Phasenverschiebungen der von den einzelnen Schallaufnehmern eintreffenden Amplitudenwerte ermitteln, da diese Phasenverschiebungen ein Maß für den Abstand der Schallquelle von der Bezugsposition sind.

Bei einer bevorzugten Ausgestaltung sind die elektrischen Signale der akustisch-elektrischen Wandler nach Digitalisierung einem digitalen Signalprozessor zugeführt, der eine Additionsvorrichtung, Laufzeitglieder, Übertragungsglieder und/oder einen Korrelator nachbildet.

Dies ermöglicht eine sehr präzise Signalverarbeitung mit hoher Wiederholgenauigkeit. Besonders Verzögerungszeiten lassen sich ohne Qualitätsverluste realisieren und auch variieren. Zudem ist eine Durchführung mehrerer Signalverarbeitungsmaßnahmen durch denselben Signalprozessor möglich.

Die Schallaufnehmer können auch als Segmente eines in ein-, zwei- oder dreidimensionaler Richtung ausgedehnten akustisch-elektrischen Wandlers ausgebildet sein, dessen Oberfläche zumindest näherungsweise oder in Abschnitten einem Kreis- oder Kugelabschnitt entspricht.

Diese Ausführung stellt eine Alternative zu einer Ausführung dar, bei welcher eine Vielzahl einzelner akustischelektrischer Wandler unmittelbar nebeneinander auf einem Kreis- oder Kugelabschnitt angeordnet sind.

Nachfolgend werden Ausführungsbeispiele anhand der Zeichnung erläutert.

In der Zeichnung zeigen:
- Fig. 1: eine schematische Darstellung der erfindungsgemäßen Schallaufnahmeeinrichtung mit akustisch-elektrischen Wandlern auf einem Kreisabschnitt,
- Fig. 2: eine Anordnung der akustisch-elektrischen Wandler auf einem Kugelabschnitt,
- Fig. 3: eine Schallaufnahmeeinrichtung mit akustisch-elektrischen Wandler in einer geraden Zeile,
- Fig. 4: eine optische Einrichtung zur Markierung der optimalen Sprechposition,
- Fig. 5: eine Schallaufnahmeeinrichtung mit Aktivitätserkennung,
- Fig. 6: eine Anordnung zum Schwenken der Schallaufnehmer,
- Fig. 7: eine Schallaufnahmeeinrichtung mit einer Vorrichtung zur Änderung der Hauptempfangsrichtung,
- Fig. 8: eine Schallaufnahmeeinrichtung mit Wellenleitern und
- Fig. 9a, b: Darstellungen ein- und mehrdimensional gedehnter akustisch-elektrischen Wandler.

Fig. 1 zeigt eine schematische Darstellung der erfindungsgemäßen Schallaufnahmeeinrichtung mit Schallaufnehmern 2 auf einem Kreisabschnitt 5. Eine Bezugsposition 1 entspricht der Ideal- oder Sollposition einer Schallquelle. Die Schallaufnehmer 2 sind so angeordnet, daß Richtungsvektoren 4 zwischen der Bezugsposition 1 und den Schallaufnehmern 2 in unterschiedliche Richtungen zeigen. Bei den unmittelbar als akustisch-elektrische Wandler ausgebildeten Schallaufnehmern 2 handelt es sich um Richtmikrofone, deren Achsen ihrer Hauptempfangsrichtungen 3 sich in der Bezugsposition 1 schneiden. Die Amplituden der Ausgangssignale der einzelnen Schallaufnehmer 2 werden in einer nachgeschalteten Additionsvorrichtung 6 addiert und auf einen abführenden Signalweg 7 geleitet. Aufgrund der identischen Abstände aller Schallaufnehmer 2 zur Bezugsposition 1 sind die Ausgangssignale bei Anordnung der Schallquelle im oder in der Nähe der Bezugsposition 1 im wesentlichen gleichphasig und gleich stark und werden deshalb zur maximal möglichen Ausgangssignalstärke addiert.

Bei seitlicher Abweichung der Schallquelle von der Bezugsposition 1 nimmt die Ausgangssignalstärke mit zunehmender Steilheit ab. Dagegen bleibt die Ausgangssignalstärke weitgehend unabhängig von der Position der Schallquelle, wenn diese sich in einem Bereich zwischen der Bezugsposition 1 und den Schallaufnehmern 2 befindet. Dies erklärt sich dadurch, daß die Schallquelle sich einzelnen Schallaufnehmern 2 auf oder benachbart zu deren Achse der Hauptempfangsrichtung 3 annähert und deren Signalpegel daraufhin ansteigt, während die Schallquelle gleichzeitig aus der Hauptempfangsrichtung 3 anderer Schallaufnehmer 2 heraustritt und deren Signalpegel daraufhin sinkt. Durch die Addition aller Ausgangssignale kompensieren sich diese beiden Effekte weitgehend.

Während bei Fig. 1 die Anordnung der Schallaufnehmer 2 auf einen Kreisabschnitt 5 beschränkt ist, zeigt Fig. 2 eine Ausführung, bei der sich die Anordnung der Schallaufnehmer 2 auch in die dritte Dimension erstreckt. Dort sind die Schallaufnehmer 2 auf einem Kugelabschnitt 5 angeordnet. Bei dieser Anordnung ergibt sich eine nochmals verbesserte Konzentration der Aufnahme auf die Bezugsposition 1, weil auch Höhenabweichungen berücksichtigt werden.

Fig. 3 zeigt eine Schallaufnahmeeinrichtung mit Schallaufnehmern 2 in einer geraden Zeile. Dadurch sind die Schallaufnehmer 2 in unterschiedlichen Abständen zur Bezugsposition 1, nämlich dem Schnittpunkt der Hauptempfangsrichtungen 3 der Schallaufnehmer 2 angeordnet. Diese Anordnung führt zu einer kompakteren Ausführung der Sprechstelle. Es ist ersichtlich, daß die Laufzeit des Schalls von der Bezugsposition 1 zu den Schallaufnehmern 2 aufgrund der unterschiedlichen Abstände unterschiedlich ist. Ebenso ist die Aufnahmelautstärke bei den weiter entfernten Schallaufnehmern 2 geringer. Diese Unterschiede werden hier durch nachgeschaltete Laufzeit- 8 und Übertragungsglieder 18 ausgeglichen, die den dichter an der Bezugsposition 1 angeordneten Schallaufnehmern 2 zugeordnet sind. Die Übertragungsmaße der Übertragungsglieder 18 entsprechen einer Dämpfung. Durch die Laufzeit- 8 und Übertragungsglieder 18 lassen sich die mittleren vier Schallaufnehmer 2 virtuell so anordnen, als befänden sie sich im gleichen Abstand von der Bezugsposition 1 wie die äußeren Schallaufnehmer 2.

Fig. 4 zeigt eine optische Einrichtung zur Markierung der optimalen Sprechposition. Diese Einrichtung umfaßt zwei Lichtquellen 9, die jeweils in einem begrenzten Raumwinkel Licht aussenden. Die Raumwinkel sind so ausgerichtet, daß sich die Zonen der Lichtausbreitung überschneiden und die Bezugsposition 1 im Zentrum dieses Überschneidungsbereichs 10 liegt.
Nur in diesem Überschneidungsbereich 10 sieht ein Sprecher beide Lichtquellen 9, was ihm signalisiert, daß er sich im Bereich der günstigsten Schallaufnahme befindet. Sieht er nur eine der Lichtquellen 9, so befindet er sich außerhalb des günstigsten Aufnahmebereichs und er kann seine Position korrigieren.

Fig. 5 zeigt eine Schallaufnahmeeinrichtung mit Aktivitätserkennung. Dazu sind die Ausgänge aller Schallaufnehmer 2 mit einem Korrelator 11 verbunden. Ein Ausgang des Korrelators 11 ist über einen Schwellwertdetektor 12 mit einem Steuereingang eines Schalters 13 am Ausgang der Additionsvorrichtung 6 verbunden. Der Korrelator 11 prüft die Ausgangssignale der Schallaufnehmer 2 auf Übereinstimmung ihrer Amplituden und Phasen. Nur wenn eine Schallquelle an der Bezugsposition 1 angeordnet ist, stimmen alle Amplituden und Phasen überein, was einem hohen Korrelationsfaktor entspricht. Mit zunehmendem Abstand der Schallquelle von der Bezugsposition 1 weichen einzelne oder mehrere Amplituden- und Phasenwerte mehr und mehr von anderen ab, wodurch sich der Korrelationsfaktor verringert.

Der Absolutwert der Amplitude bleibt in weiten Grenzen ohne wesentlichen Einfluß auf den ermittelten Korrelationsfaktor. Dadurch kann automatisch erkannt werden, ob sich eine Schallquelle in der Nähe der Bezugsposition 1 befindet oder nicht. Der Korrelationsfaktor liefert ein sehr zuverlässiges und störsicheres Kriterium für die Aktivität einer Schallquelle in oder in der Nähe der Bezugsposition 1. Das Ausgangssignal des Korrelators 11 kann so über den Schwellwertdetektor 12 und den Steuereingang des Schalters 13 zur automatischen Durchschaltung von Mikrofonsignalen in Konferenzanlagen verwendet werden.

Fig. 6 zeigt eine Anordnung zum Schwenken der Schallaufnehmer 2. Die Schallaufnehmer 2 sind fest auf einem Träger 19 montiert, der wiederum schwenkbar gelagert ist. Mit dem Träger 19 ist ein Antriebselement 16 in Form eines Druckzylinders gekoppelt, so daß der Träger 19 geschwenkt werden kann. Um die Schallaufnehmer 2 auszurichten, können Steuertasten benutzt werden, die an eine Steuereinrichtung 15 angeschlossen sind. Ist gleichzeitig eine optische Einrichtung zur Markierung der optimalen Sprechposition eingebaut, so wird dem Benutzer die Einstellung erheblich erleichtert.

Statt einer manuellen Einstellung kann auch eine automatische Einstellung vorgenommen werden, indem die Position des Gesichts oder Kopfes des Sprechers in einer Positionserkennungvorrichtung 14 mittels bekannter Verfahren, wie Auswertung der Wärmestrahlung des Gesichts, Auswertung von Radar-, oder Ultraschallsensoren oder Auswertung eines Videobildes automatisch ermittelt wird und mit Hilfe dieser Information das Antriebselement 16 über die Steuereinrichtung 15 derart angesteuert wird, daß die veränderte Bezugsposition 1' der ermittelten Position des Kopfes möglichst nahekommt.

Fig. 7 zeigt eine Schallaufnahmeeinrichtung mit einer Vorrichtung zur Änderung der Hauptempfangsrichtung 3. Bei den Schallaufnehmern 2 handelt es sich wieder um Richtmikrofone. Diese besitzen die Besonderheit, daß ihre Hauptempfangsrichtungen 3 durch elektrische Steuersignale verändert werden können. Dafür sind verschiedene Lösungen bekannt, beispielsweise durch Überlagerung der Signale zweier nah zusammengebauter Schallaufnehmer 2.

Die Schallaufnehmer 2 sind auf einer Geraden angebracht. Für den Laufzeit- und Amplitudenausgleich sind entsprechende Laufzeit- 8 und Übertragungsglieder 18 jedem Schallaufnehmer 2 nachgeschaltet. Die Verzögerungszeiten der Laufzeitglieder 8 sowie die Übertragungsmaße der Übertragungsglieder 18 sind von einer Steuereinrichtung 15 aus kontinuierlich verstellbar. Die Ausgangssignale der Schallaufnehmer 2 werden einem Korrelator 11 in der Steuereinrichtung 15 zugeführt, der die Laufzeitunterschiede des Schalls zu den Schallaufnehmern 2 errechnet. Aus diesen Laufzeitunterschieden wiederum kann die Position der Schallquelle bestimmt werden. Daraufhin sendet die Steuereinrichtung 15 Befehle zur Einstellung der Hauptempfangsrichtung 3 für jeden der Schallaufnehmer 2, ohne daß mechanische Bewegungen ausgeführt werden müssen, und Befehle zur Einstellung der Laufzeit- 8 und Übertragungsglieder 18, um Laufzeit- und Amplitudenunterschiede zu korrigieren. Auch in diesem Fall ergibt sich eine geänderte Bezugsposition 1'. Aufgrund der vorliegenden Positionsinformation der Schallquelle kann die Steuereinrichtung 15 zusätzlich entscheiden, ob die Schallquelle innerhalb des gewünschten Bereichs liegt, und die Durchschaltung auf die abführenden Signalwege vornehmen.

Die dargestellte Schaltung kann in der Weise verändert werden, daß der Korrelator 11 auch hinter den Laufzeit- 8 und Übertragungsgliedern 18 angeschlossen werden kann. Ferner ist es möglich, Korrelator 11, Laufzeit- 8 und Übertragungsglieder 18 als digitalen Signalprozessor auszubilden, also alle Auswertungen und Einstellungen durch Software vorzunehmen.

Fig. 8 zeigt eine Schallaufnahmeeinrichtung mit Wellenleitern 17, die zu einem einzigen akustisch-elektrischen Wandler führen. Damit ist es möglich, die Anzahl der akustisch-elektrischen Wandler und somit die Kosten hierfür zu reduzieren. Dazu werden an den Orten der bisher dort angebrachten akustisch-elektrischen Wandler statt dessen jeweils Schalleinlässe akustischer Wellenleiter 17 vorgesehen. Die Schalleinlässe können derart angebracht werden, daß für den Schallempfang jeweils eine ausgeprägte Richtwirkung entsteht, wie beispielsweise bei Richtrohren für Mikrofone bekannt, die nach dem Interferenzprinzip arbeiten. Die Wellenleiter 17, die im allgemeinen aus einfachen Rohren bestehen, werden nun alle gemeinsam auf einen einzigen akustisch-elektrischen Wandler geführt. Die Längen der Wellenleiter 17 können so geschickt gewählt werden, daß die Laufzeit des Schalls von der Bezugsposition 1 zum akustisch-elektrischen Wandler durch alle Wellenleiter 17 gleich ist.

Fig. 9a zeigt eine Darstellung eines eindimensional und Fig. 9b eine Darstellung eines zwei- oder dreidimensional gedehnten akustisch-elektrischen Wandlers. Nach Fig. 9 folgt dessen Oberfläche zumindest näherungsweise oder in Abschnitten einem Kreis- oder Kugelabschnitt. Diese Ausführung entspricht einer sehr großen Anzahl von akustisch-elektrischen Wandlern, die einander unmittelbar benachbart sind. Selbst wenn der Wandler mit einer mechanisch durchgehenden Membran ausgeführt ist, wirken die einzelnen Abschnitte als einzelne akustisch-elektrische Wandler deren Signale hier integral addiert werden. Auch hier ist eine Richtwirkung wie bei Einzelwandlern gegeben.

## Patentansprüche

1. Schallaufnahmeeinrichtung, insbesondere für eine Sprechstelle, bei der von einer Schallquelle aus Schall abgegeben und von wenigstens zwei Schallaufnehmern (2) aufgenommen und in elektrische Signale umgewandelt wird, wobei die Schallaufnehmer (2) in einem Abstand zu einem Nutzbereich angeordnet sind, aus dem Nutzsignale stammen, dadurch gekennzeichnet, daß die Schallaufnehmer (2) Richtcharakteristiken aufweisen und so ausgerichtet sind, daß die Achsen ihrer Hauptempfangsrichtungen (3) auf eine einzige Bezugsposition (1) innerhalb des Nutzbereichs weisen, wobei die Bezugsposition (1) der Ideal- oder Sollposition der Schallquelle entspricht, daß Richtungsvektoren (4) zwischen dieser Bezugsposition (1) und den jeweiligen Schallaufnehmern (2) in unterschiedliche Richtungen zeigen und daß die Schallaufnehmer (2) mit einer gemeinsamen Additionsvorrichtung (6) für die Amplituden der Signale verbunden sind.

2. Schallaufnahmeeinrichtung nach Anspruch 1, dadurch gekennzeichnet, daß die Schallaufnehmer (2) elektrisch oder akustisch mit der Additionsvorrichtung (6) verbunden sind.

3. Schallaufnahmeeinrichtung nach Anspruch 1 oder 2, dadurch gekennzeichnet, daß die Schallaufnehmer (2) einen einheitlichen Abstand von der Bezugsposition (1) aufweisen und auf einem Kreis- oder Kugelabschnitt (5) angeordnet sind, dessen Mittelpunkt durch die Bezugsposition (1) gebildet ist.

4. Schallaufnahmeeinrichtung nach Anspruch 1 oder 2, dadurch gekennzeichnet, daß bei unterschiedlichem Abstand zwischen der Bezugsposition (1) und den Schallaufnehmern (2) diesen Laufzeitglieder (8) zugeordnet sind.

5. Schallaufnahmeeinrichtung nach Anspruch 4, dadurch gekennzeichnet, daß bei Einsatz von Laufzeitgliedern (8) einzelnen oder allen Schallaufnehmern (2) zusätzlich Übertragungsglieder (18) zugeordnet sind, deren Übertragungsmaß auf einheitliche Signalpegel aller Schallaufnehmer (2) einstellbar ist.

6. Schallaufnahmeeinrichtung nach einem der Ansprüche 1 bis 5, dadurch gekennzeichnet, daß die Schallaufnehmer (2) unmittelbar als akustisch-elektrische Wandler ausgebildet sind.

7. Schallaufnahmeeinrichtung nach einem der Ansprüche 1 bis 5, dadurch gekennzeichnet, daß die Schallaufnehmer (2) als Einlässe akustischer Wellenleiter (17) ausgebildet sind, die zu einem oder mehreren gemeinsamen akustisch-elektrischen Wandlern führen.

8. Schallaufnahmeeinrichtung nach einem der Ansprüche 1 bis 7, dadurch gekennzeichnet, daß eine optische Markierung für die Sollposition der Schallquelle vorgesehen ist.

9. Schallaufnahmeeinrichtung nach Anspruch 8, dadurch gekennzeichnet, daß die optische Markierung durch wenigstens zwei Lichtquellen (9) gebildet ist, die jeweils von der Schallaufnahmeeinrichtung aus in Richtung der Sollposition der Schallquelle jeweils nur im Raumwinkel der günstigsten Schallaufnahme ein charakteristisches Licht abstrahlen.

10. Schallaufnahmeeinrichtung nach einem der Ansprüche 1 bis 9, dadurch gekennzeichnet, daß die Anordnung der Schallaufnehmer (2) und/oder deren Hauptempfangsrichtung (3) und/oder die Laufzeit der Laufzeitglieder (8) an eine Änderung der Istposition der Schallquelle derart anpaßbar ist, daß die Bezugsposition (1) der Schallaufnahmeeinrichtung der Istposition der Schallquelle nachführbar ist.

11. Schallaufnahmeeinrichtung nach Anspruch 10, dadurch gekennzeichnet, daß die Anordnung der Schallaufnehmer (2) einzeln oder in Gruppen verschiebbar und/oder verschwenkbar ist und daß ein Antrieb (16) zum Verschieben und/oder Verschwenken manuell oder durch automatische Positionserkennung der Schallquelle steuerbar ist.

12. Schallaufnahmeeinrichtung nach Anspruch 10, dadurch gekennzeichnet, daß die Laufzeit der Laufzeitglieder (8) manuell oder durch automatische Positionserkennung der Schallquelle steuerbar ist.

13. Schallaufnahmeeinrichtung nach einem der Ansprüche 1 bis 12, dadurch gekennzeichnet, daß die Aktivität und/oder die Position der Schallquelle durch einen Korrelator (11) ermittelbar ist, dem die Signale der Schallaufnehmer (2) zugeführt sind oder daß die Position der Schallquelle durch Messung der Zeitdifferenz der Nulldurchgänge der Signale unterschiedlicher Schallaufnehmer ermittelbar ist.

14. Schallaufnahmeeinrichtung nach einem der Ansprüche 1 bis 13, dadurch gekennzeichnet, daß die elektrischen Signale der akustisch-elektrischen Wandler nach Digitalisierung einem digitalen Signalprozessor zugeführt sind, der eine Additionsvorrichtung (6), Laufzeitglieder (8), Übertragungsglieder (18) und/oder einen Korrelator (11) nachbildet.

15. Schallaufnahmeeinrichtung nach einem der Ansprüche 1 bis 5, dadurch gekennzeichnet, daß die Schallaufnehmer (2) als Segmente eines in ein-, zwei- oder dreidimensionaler Richtung ausgedehnten akustisch-elektrischen Wandlers ausgebildet sind, dessen Oberfläche zumindest näherungsweise oder in Abschnitten einem Kreis- oder Kugelabschnitt entspricht.

## Claims

1. Sound pickup device, particularly for a voice station, in which sound is emitted from a sound source and picked up by at least two acoustic sensors (2) and converted into electric signals, the acoustic sensors (2) being spaced from a useful zone from which the useful signals emanate, characterized in that the acoustic sensors (2) have directional characteristics and are oriented in such a way that the axes of their main reception directions (3) are directed towards a single reference position (1) within the useful zone, the reference position (1) corresponding to the ideal or desired position of the sound source, that polar vectors (4) between said reference position (1) and the acoustic sensors (2) point in different directions and that the acoustic sensors (2) are connected to a common adder (6) for the amplitudes of the signals.

2. Sound pickup device according to claim 1, characterized in that the acoustic sensors (2) are electrically or acoustically connected to the adder (6).

3. Sound pickup device according to claim 1 or 2, characterized in that the acoustic sensors (2) have a uniform spacing from the reference position (1) and are located on a circular or spherical portion (5), whose centre is formed by the reference position (1).

4. Sound pickup device according to claim 1 or 2, characterized in that in the case of differing spacing between the reference position (1) and acoustic sensors (2) delay elements (8) are associated therewith.

5. Sound pickup device according to claim 4, characterized in that when using delay elements (8) with individual or all the acoustic sensors (2) are associated additional transmission elements (18), whose transmission coefficient can be set at the uniform signal level of all the acoustic sensors (2).

6. Sound pickup device according to one of the claims 1 to 5, characterized in that the acoustic sensors (2) are directly constructed as acoustic-electric transducers.

7. Sound pickup device according to one of the claims 1 to 5, characterized in that the acoustic sensors (2) are constructed as inlets of acoustic waveguides (117), which lead to one or more common acoustic-electric transducers.

8. Sound pickup device according to one of the claims 1 to 7, characterized in that an optical marking is provided for the desired position of the sound source.

9. Sound pickup device according to claim 8, characterized in that the optical marking is formed by at least two light sources (9), which in each case from the sound pickup device emit a characteristic light in the direction of the desired position of the sound source in each case only in the solid angle of the most favourable sound pickup.

10. Sound pickup device according to one of the claims 1 to 9, characterized in that the arrangement of the acoustic sensors (2) and/or their main reception direction (3) and/or the delay time of the delay elements (8) can be adapted to a modification of the actual position of the sound source in such a way that the reference position (1) of the sound pickup device can follow the actual position of the sound source.

11. Sound pickup device according to claim 10, characterized in that the arrangement of the acoustic sensors (2) is individually or groupwise displaceable and/or pivotable and that a displacement and/or pivoting drive (16) is controllable manually or by automatic position detection of the sound source.

12. Sound pickup device according to claim 10, characterized in that the delay time of the delay elements (8) is controllable manually or by automatic position detection of the sound source.

13. Sound pickup device according to one of the claims 1 to 12, characterized in that the activity and/or position of the sound source can be determined by a correlator (11) to which are supplied the signals of the acoustic sensors (2) or that the position of the sound source can be determined by measuring the time difference of zero crossings of the signals of different acoustic sensors.

14. Sound pickup device according to one of the claims 1 to 13, characterized in that the electric signals of the acoustic-electric transducers, following digitization, are supplied to a digital signal processor, which simulates an adder (6), delay elements (8), transmission elements (18) and/or a correlator (11).

15. Sound pickup device according to one of the claims 1 to 5, characterized in that the acoustic sensors (2) are constructed as segments of an acoustic-electric transducer extending in a one, two or three-dimensional direction and whose surface, at least approximately or in sections, corresponds to a circular or spherical portion.

## Revendications

1. Dispositif capteur acoustique, notamment pour appareil d'amplification vocale, dans lequel le son est émis par une source acoustique, capté par au moins deux capteurs acoustiques (2) et converti en signaux électriques, les capteurs acoustiques (2) étant placés à une certaine distance d'un domaine utile, d'où provient le signal utile, caractérisé en ce que les capteurs acoustiques (2) indiquent des caractéristiques directionnelles et sont orientés de façon que les axes de leurs directions principales (3) indiquent une position de référence particulière (1) à l'intérieur du domaine utile, la position de référence (1) correspondant à la position idéale ou à la position de consigne de la source acoustique, en ce que des vecteurs directionnels (4) entre cette position de référence (1) et les capteurs acoustiques respectifs (2) indiquent des directions différentes et en ce que les capteurs acoustiques (2) sont reliés à un additionneur commun (6) quant aux amplitudes des signaux.

2. Dispositif capteur acoustique suivant la revendication 1, caractérisé en ce que les capteurs acoustiques (2) sont reliés à l'additionneur (6) d'une manière électrique ou acoustique.

3. Dispositif capteur acoustique suivant la revendication 1 ou 2, caractérisé en ce que les capteurs acoustiques (2) se présentent à une distance uniforme de la position de référence (1) et sont disposés sur un segment circulaire ou sphérique (5), dont la position de référence (1) forme le centre.

4. Dispositif capteur acoustique suivant la revendication 1 ou 2, caractérisé en ce que, dans le cas de distance différente entre la position de référence (1) et les capteurs acoustiques (2), on leur ajoute des circuits de retard (8).

5. Dispositif capteur acoustique suivant la revendication 4, caractérisé en ce que, à l'utilisation de circuits de retard (8) pour certains ou tous les capteurs acoustiques (2) sont ajoutés des organes de transfert supplémentaires (18) dont la mesure de transfert peut être réglée sur un niveau de signal unitaire de tous les capteurs acoustiques (2).

6. Dispositif capteur acoustique suivant l'une des revendications 1 à 5, caractérisé en ce que les capteurs acoustiques (2) sont prévus directement comme des convertisseurs acoustiques/électriques.

7. Dispositif capteur acoustique suivant l'une des revendications 1 à 5, caractérisé en ce que les capteurs acoustiques (2) sont prévus comme entrées de guides d'ondes acoustiques (17) qui mènent à un ou plusieurs convertisseurs acoustiques/électriques communs.

8. Dispositif capteur acoustique suivant l'une des revendications 1 à 7, caractérisé en ce qu'un marquage optique est prévu pour la position de consigne de la source acoustique.

9. Dispositif capteur acoustique suivant la revendication 8, caractérisé en ce que le marquage optique est créé par au moins deux sources lumineuses (9) qui chacune émettent une lumière caractéristique du dispositif de captage acoustique dans la direction de la position de consigne de la source acoustique, seulement dans l'angle solide du capteur acoustique utile.

10. Dispositif capteur acoustique suivant l'une des revendications 1 à 9, caractérisé en ce que la disposition des capteurs acoustiques (2) et/ou de leurs directions de réception principales (3) et/ou les retards des circuits (8) peut être adaptée à une variante de la position réelle de la source acoustique de façon que la position de référence (1) du dispositif de captage acoustique puisse être ramenée à la position réelle de la source acoustique.

11. Dispositif capteur acoustique suivant la revendication 10, caractérisé en ce que la disposition des capteurs acoustiques (2) peut être décalée et/ou balayée, et en ce qu'un entraînement (16) peut être commandé pour le décalage et/ou le balayage manuel, ou par identification automatique de la position de la source acoustique.

12. Dispositif capteur acoustique suivant la revendication 10, caractérisé en ce que le retard des circuits à retard (8) peut être commandé manuellement ou par identification automatique de la position de la source acoustique.

13. Dispositif capteur acoustique suivant l'une des revendications 1 à 12, caractérisé en ce que l'activité et/ou la position de la source acoustique peut être déterminée par un corrélateur (11) auquel les signaux des capteurs acoustiques (2) sont appliqués, ou en ce que la position de la source acoustique peut être déterminée par la mesure de la différence de temps des passages par zéro des signaux des différents capteurs acoustiques.

14. Dispositif capteur acoustique suivant l'une des revendications 1 à 13, caractérisé en ce que les signaux électriques des convertisseurs acoustiques/électriques sont appliqués, après numérisation, à un processeur de signaux numériques qui simule un dispositif d'addition (6), une bascule (8), un organe de transfert (18) et/ou un corrélateur (11).

15. Dispositif capteur acoustique suivant l'une des revendications 1 à 5, caractérisé en ce que les capteurs acoustiques (2) sont prévus comme segments d'un convertisseur acoustique/électrique étendu en direction d'une, de deux ou de trois dimensions dont la surface correspond au moins approximativement ou partiellement à un segment circulaire ou sphérique.
